# NEUE EUROPÄISCHE PATENTSCHRIFT

(11) **EP 0 258 622 B2**
(45) Veröffentlichungstag und Bekanntmachung des Hinweises auf die Entscheidung über den Einspruch: **03.03.1993**
(45) Hinweis auf die Patenterteilung: 17.01.1990
(21) Anmeldenummer: 87110850.2
(22) Anmeldetag: 27.07.1987
(51) Int. Cl.: B63H 21/30, B63H 23/06

(54) **Schiffsmaschinenanlage**
Ship's propulsion unit
Installation de machine pour bateaux

(30) Priorität: 25.08.1986 DE 3628385; 31.03.1987 DE 3710792
(43) Veröffentlichungstag der Anmeldung: 09.03.1988
(73) Patentinhaber: RENK TACKE GmbH, D-86159 Augsburg (DE)
(72) Erfinder: Teroerde, Erwin, D-4440 Rheine (DE); Muenstermann, Johannes, D-4434 Ochtrup (DE)
(74) Vertreter: Arendt, Helmut, Dipl.-Ing.

(56) Entgegenhaltungen:
- DE-A- 2 724 783
- DE-A- 2 940 219
- DE-C- 2 748 359
- DE-C- 2 805 688
- GB-A- 2 177 181
- US-A- 4 383 829
- Firmendruckschrift der Firma HURTH "Bootswendegetriebe HBW 150 V" von 11/81

## Beschreibung

Die Erfindung betrifft eine Schiffsmaschinenanlage mit einem die Propellerwelle über ein Getriebe antreibenden mittelschnell laufenden Dieselmotor.

Einfach wirkende, langsam laufende Zweitakt-Dieselmotoren zeichnen sich durch einen sehr niedrigen Brennstoffverbrauch aus und gelten daher als verhältnismäßig günstige Antriebsmaschinen. Die Unterbringung und Befestigung dieser großen und schweren Motoren sowie die Beherrschung der Vibrationen sind jedoch vielfach schiffbaulich schwierig. Die Drehzahlen liegen im Mittel bei etwa 100 U/min, so daß eine direkte Verbindung mit der Wellenleitung möglich ist. Die Schwierigkeiten bei der Unterbringung der großen und schweren Langsamläufer führten zur Entwicklung mittelschnell laufender, einfach wirkender Viertakt-Dieselmotoren, die als Reihen- oder V-Motoren gebaut werden. Ihre Drehzahlen betragen im Mittel etwa 500 U/min und erfordern ein Getriebe zur Reduzierung der Motordrehzahl auf die Propellerdrehzahl. Mit den mittelschnell laufenden Dieselmotoren sollen vor allem die Schwierigkeiten, die durch die Beschränkung des Einbauraums infolge derZuschärfung des Achterschiffs gegeben sind, behoben werden. Ausgehend von einer solchen Anlage liegt der Erfindung die Aufgabe zu Grunde, eine noch kompaktere Bauweise für eine günstige Einbaumöglichkeit im Achterschiffzu schaffen. Insbesondere soll erreicht werden, die Antriebsmaschine weiter als es bisher möglich war, in Richtung auf den Propellerversetzt im Achterschiff anzuordnen.

Die Erfindung zur Lösung dieser Aufgabe zeichnet sich durch die im kennzeichnenden Teil des Patentanspruchs 1 angegebenen Merkmale aus. Dadurch wird eine besonders kompakte Bauweise mit noch geringeren Abmessungen erzielt, so daß der Motor weiter als bisher in das Hinterschiff zurückgestellt werden kann.

Vorteilhaft ist, daß der Propeller-Zwischenwellenbereich für die Motoranordnung ausgenutzt werden kann, da die Länge des Motors in etwa einer Zwischenwellenlänge entspricht und diese unterhalb des Motors zurückgeführt ist. Die Installationsgewichte sind gering. Für einen Verstellpropeller kann eine Verstellbox auf der Vorderseite der Propellerzwischenwelle vorgesehen werden. Gegenüber den langsam laufenden Zweitaktmotoren, mit denen die vorliegende Ausführung bezüglich der Fundamentaufstellung technisch vergleichbar ist, sind die genannten Vorteile, die noch durch die einfachere Wartung mittelschnell laufender Dieselmotoren ergänzt werden, besonders gravierend.

Weitere, den Erfindungsgegenstand vorteilhaft gestaltende Merkmale sind vorgesehen, um insbesondere bei Drehzahländerungen, Inspektionen oder Havarien einen radialen Ein-und Ausbau des Getriebegroßrades aus dem Getriebegehäuse zu ermöglichen. Von besonderem Vorteil ist es, wenn die Großradnabe mit einem zylindrischen Hohlraum versehen wird, dessen Durchmesser größer ist als der Durchmesser der fluchtenden Axialbohrungen von Propellerzwischenwelle und zapfenförmiger Verlängerung der Radnabe. Dieser Hohlraum kann beispielsweise zur Aufnahme weiterer, vor dem radialen Ausbau des Großrades demontierbarer Elemente dienen.

Die Ausbildung des zylindrischen Hohlraumes wird in einfacher Weise dadurch erreicht, daß die zapfenförmige Verlängerung der Radnabe als getrenntes Teilstück mit dem Großrad verschraubt ist, wobei das Großrad eine übliche Hohlnabe aufweist und selbst an dem Zwischenwellenflansch festgeschraubt ist. Dadurch wird der Hohlraum an einer Stirnseite von dem Zwischenwellenflansch und an der dieser gegenüberliegenden Stirnseite von der zapfenförmigen Verlängerung der Radnabe begrenzt. Diese Ausbildung hat herstellungstechnische und montagemäßige Vorteile. Ein weiterer Montagevorteil bei den beengten Raumverhältnissen ergibt sich bei einer Anordnung des den Propellerschub übertragenden Drucklagers im Getriebe. Hierfür können die Druckscheibe auf der zapfenförmigen Verlängerung der Radnabe angeordnet und die Drucksegmente im Getriebegehäuse gelagert werden.

Das Großrad kann nach der Demontage des Antriebsritzels und Abheben des Gehäuseoberteils radial herausgehoben werden, sobald die Befestigungsschrauben gelöst sind. Der Ausbau und die anschließenden Einbauarbeiten können dadurch selbst bei den beengten Raumverhältnissen im Achterschiff mit Bordmitteln auch auf See durchgeführt werden.

In der Zeichnung sind einige Ausführungsbeispiele der Erfindung schematisch dargestellt und nachstehend erläutert.

Es zeigen:
Fig. 1 eine Motoranordnung mit einem Drucklager auf der Propellerseite der Antriebseinheit,
Fig. 2 eine Ansicht der hinteren Stirnseite des Motors gem. Fig. 1,
Fig. 3 eine Motoranordnung mit einem zusätzlichen Nebenabtrieb für eine Schiffshilfsmaschine,
Fig. 4 eine Ansicht der hinteren Stirnseite des Motors gem. Fig. 3,
Fig. 5 eine Anordnung gemäß Fig. 1 mit der Anordnung des Drucklagers auf der Motorvorderseite,
Fig. 6 eine Anordnung des Motors gemäß Fig. 1 mit einer elastischen Motorbefestigung auf seinem Fundament,
Fig. 7 eine Ansicht der hinteren Stirnseite des Motors gem. Fig. 6 mit einer Ausschnittsvergrößerung im Bereich der elastischen Motorbefestigung,
Fig. 8 den Längsschnitt durch das Untersetzungsgetriebe mit einem angeflanschten Großrad,
Fig. 9 die Ausführung der Großradbefestigung gemäß Fig. 8, jedoch mit durch die Propellerzwischenwelle und die Großradnabe geführten Bohrungen zur Aufnahme eines Betätigungsgestänges für einen Verstellpropeller,
Fig. 10 die Befestigung des Großrades zwischen der Propellerzwischenwelle und dem separat angeordneten zapfenförmigen Verlängerungsstück der Großradnabe zur Bildung eines zylindrischen Hohlraumes und
Fig. 11 die Ausbildung des Großrades gemäß Fig. 9, jedoch mit der Anordnung des Propellerwellendrucklagers innerhalb des Getriebes.

Der Motor 1 ist mit dem Propeller 2, die Propellerwelle 3 und die Propellerzwischenwelle 4 über ein Untersetzungsgetriebe 5 verbunden, das sich auf der Motorvorderseite befindet. Die Motorwelle ist übereinen Motorabtriebsflansch 6 mit einem Antriebsflansch 7a einer Flanschwelle 7 verbunden. Die Flanschwelle 7 durchsetzt eine Antriebshohlwelle 8 mit dem Antriebsritzel 9. Die Flanschwelle ist innerhalb der Hohlwelle 8 mit Hilfe eines Lagers 8a abgestützt. An seinem Ende trägt die Flanschwelle 7 eine drehelastische Kupplung 10, welche das Drehmoment über die Flanschscheibe 10a auf die Hohlwelle 8 überträgt. Das Großrad 17 ist zu beiden Seiten durch Lager 15 und 16 abgestützt. An der propellerseitigen Antriebseinheit ist für die Zwischenwelle 4 ein weiteres Stützlager 14 vorgesehen.

Das Getriebegehäuse besteht aus einem Unterteil 13 und aus einbautechnischen Gründen aus einem zweiteiligen Getriebeoberteil 11, 12. Das Lagergehäuseunterteil 18 an der hinteren Motorseite ist in das Getriebegehäuseunterteil 13 integriert. Aufgesetzt ist lediglich das Lagergehäuseteil 19. Der Propellerschub wird über den Wellendruckring 21 auf das Drucklager 22 übertragen. Das Getriebegehäuseunterteil 13 bildet mit dem Untergestell 30 des Motors eine Einheit. Der Propellerschub wird von dort in das Schiffsfundament eingeleitet. Die Zwischenwelle 4 trägt einen Flansch 20 und ist mit der Propellerwelle 3 verschraubt.

Bei allen Darstellungen sind die gleichen Teile mit den gleichen Bezugsziffern versehen.
Abweichend bei der Darstellung gem. Fig. 3 ist ein Nebenabtrieb 23 für eine nicht dargestellte Schiffshilfsmaschine. Das Nebenantriebsrad 24 auf der Hohlwelle 8 des Hauptantriebsritzels überträgt das Drehmoment auf das Nebenantriebsritzel 25 einer Nebenabtriebswelle 26, die beispielsweise mit einem Generator verbunden sein kann.

Bei dem Antriebskonzept nach den Figuren 1, 3, 6, 8, 9 und 10 befindet sich das Drucklager zur Aufnahme des Propellerschubs für die Vorwärts- und Rückwärtsfahrt außerhalb des eigentlichen Untersetzungsgetriebes, jedoch genau fluchtend zu diesem, da die Wanne des Drucklager- und des Getriebegehäuses eine Einheit bildet. Ein Wellenversatz infolge nicht fluchtender Lagerungen, Durchbiegungen bzw. Verwindungen des Fundamentes oder des Schiffskörpers haben daher keine nachteiligen Einflüsse innerhalb des Motor-Getriebeblocks.

Gegenüber den vorgenannten Figuren zeigt die Variante nach den Figuren 5 und 11 die Anordnung des Drucklagers 27, 28, 41, 42 unmittelbar neben dem Großrad des Getriebes. Eine solche Lösung bietet sich dann an, wenn propellerseitig nicht genügend Raum für die Anordnung eines Drucklagers und dessen Inspektionsmöglichkeit gegeben ist. Bei den Ausführungen nach den Figuren 1 bis 5 und 8 bis 11 sind die Motorenfundamente fest mit dem kombinierten Getriebe-Drucklagergehäuse verbunden. Die Integrierung von Motor- Getriebe -Kupplung - Drucklager innerhalb eines Bausystems unter Ausnutzung der Motorlänge für die Dimensionierung und Lagerung der Propellerwelle schafft nicht nur erhebliche wirtschaftliche Vorteile bei der Installation im Maschinenraum, sondern auch wichtige technische bei der Ausbildung des Fundamentes des gesamten Antriebsblocks.

Für bestimmte Schiffsausführungen ist es erforderlich, den Antriebsmotor mit seinem Gehäusefußflansch 29 auf seinem Untergestell 30 elastisch zu befestigen. Um die elastische Fundamentierung auch bei dem beschriebenen Antriebsblock durchführen zu können, wird, wie in Figuren 6, 7 dargestellt, der Motor in Längsrichtung an jeder Seite durch mehrere elastische Lagerelemente 31 auf dem Untergestell 30 befestigt. Eine Winkelleiste 32 in Verbindung mit einer elastischen Membrandichtung 33 sorgt für die notwendige Abdichtung gegen Eintritt von Fremdstoffen jeglicher Art in das Getriebe-Drucklagergehäuse und gegen den Austritt von Schmieröl. Hier bei ist es außerdem erforderlich, die Verbindung zwischen dem Motor und dem Antriebsritzel des Getriebes abweichend von der Konstruktion der Figuren 1 bis 5 und 8 bis 11 auszuführen. Zwischen dem Motorabtriebsflansch und Antriebsflansch 7a der Flanschwelle wird beispielsweise eine kardanische Kupplung 34 eingebaut, die über die Flanschwelle 7 und die drehelastische Kupplung 10 die Hohlwelle 8 des Antriebsritzels 9 antreibt. Hierbei wird die Flanschwelle 7 sowohl in der kardanischen Kupplung 34 als auch über ein sphärisch ausgebildetes Lager 35 und eine Stützscheibe 10b überdie elastische Kupplung 10 zur Antriebshohlwelle 8 abgestützt.

Bei der Ausführung nach den Figuren 8 bis 11 ist das Großrad 17 an einem Flansch 4a der Propellerzwischenwelle 4 durch Schrauben 36 befestigt. Die Radnabe zeigt eine zapfenförmige Verlängerung 17a, die im Gehäuselager 16 abgestützt ist. Praktisch die gleiche Ausführung des Großrades zeigt die Figur 9, jedoch mit dem Unterschied, daß sich durch die Propellerzwischenwelle 4 und die zapfenförmige Verlängerung 17a der Großradnabe ein axialer Hohlraum erstreckt, der sich aus den Bohrungen 38 der Propellerzwischenwelle und 39 der Großradnabe zusammensetzt. Durch den axialen Hohlraum erstreckt sich ein Gestänge 37 eines Verstellpropellers, das in eine Verstelleinrichtung 40 am Getriebegehäuse 12, 13 reicht.

Eine alternative Ausführungsform zeigt die Ausbildung nach Fig. 10. Die zapfenförmige Nabenverlängerung 17a ist vom Großrad 17 getrennt und lediglich mit diesem verschraubt. Zu diesem Zweck ist das Großrad mit einer üblichen Hohlnabe 41 ausgeführt. Der Durchmesser der Nabenbohrung ist größer als die Durchmesser der axialen Bohrungen 38 und 39 zur Aufnahme des Betätigungsgestänges für den Verstellpropeller. Der Hohlraum 42 wird stirnseitig von dem Flansch 4a der Propellerzwischenwelle und der zapfenförmigen Verlängerung 17a der Großradnabe begrenzt. Diese Befestigungskonstruktion bietet die Möglichkeit, weitere, demontierbare Getriebeelemente platzsparend innerhalb der Großradnabe anzuordnen.

Zur Demontage des Großrades nach den Fig. 8 und 10 ist es nach dem Abheben des Getriebegehäuseoberteils lediglich notwendig, die Befestigungsschrauben 36 zwischen der Radnabe und der Propellerzwischenwelle 4 zu lösen, so daß die Arbeiten erforderlichenfalls auch bei den beengten Platzverhältnissen auf See mit Bordmitteln durchgeführt werden können. Werden die Propellerzwischenwelle 4 und die Radnabe entsprechend Fig. 9 von einem Betätigungsgestänge für einen Verstell propeller durchsetzt, so ist zunächst nach dem Lösen der Verstelleinrichtung 40 vom Getriebegehäuse das Betätigungsgestänge 37 in Axialrichtung so weit zu verschieben, bis eine radiale Bewegung des gelösten Großrades ermöglicht wird. Auch die Ausführung nach Fig. 11, welche die Anordnung des Propellerwellendrucklagers im Getriebe zeigt, läßt sich sowohl für Fest- als auch Verstellpropeller verwenden. Die zapfenförmige Verlängerung 17b der Radnabe trägt hierbei die Druckscheibe 41, flankiert von den im Getriebegehäuse 12, 13 gelagerten Drucksegmenten 42. Die Nabenverlängerung 17b weist zu diesem Zweck eine größere axiale Erstreckung auf als die Beispiele nach den Figuren 8 bis 10. Falls auch hier ein Gestänge 37 und Verstellgerät 40, wie durch die unterbrochene Strichführung angedeutet, eingebaut ist, müssen diese Teile vor dem Ausbau des Großrades 17 in Achsrichtung zur Maschinenraumseite hin ausgebaut werden. Um beim radialen Ein-und Ausbau des Großrades genügend axiale Freiheit zu erhalten, können die Drucksegmente durch eine im Getriebegehäuse vorgesehene Öffnung bzw. nach Trennung des zweiteiligen Gehäuses aus- bzw. eingebaut werden.

## Patentansprüche

1. Schiffsmaschinenanlage mit einem die Propellerwelle (4) über ein Getriebe antreibenden, mittelschnell laufenden Dieselmotor, dadurch gekennzeichnet, daß das Untergestell (30) des Motors (1) mit dem Getriebegehäuseunterteil (13) und dem Drucklagergehäuseunterteil (18) eine Einheit bildet und das Untersetzungsgetriebe (5) auf der dem Propeller (2) abgekehrten Seite des Motors angeordnet ist, wobei die Propellerwele unter den Motor durch dessen Untergestell (30) hindurchgeführt ist.

2. Schiffsmaschinenanlage nach Anspruch 1, dadurch gekennzeichnet, daß das Drucklager (21, 22) zur Aufnahme des Propellerschubs außerhalb des Untersetzungsgetriebes (5), jedoch genau fluchtend zu diesem, angeordnet ist.

3. SchiffsmaschinenanlagenacheinemderAnsprüche 1 oder 2, dadurch gekennzeichnet, daß das Drucklager (27, 28, 41) zur Aufnahme des Propellerschubs im Getriebe unmittelbar neben dem Großrad angeordnet ist.

4. SchiffsmaschinenanlagenacheinemderAnsprüche 1 bis 3, dadurch gekennzeichnet, daß das Großrad (17) des Untersetzungsgetriebes mit einem Flansch (4a) der Propellerwelle verschraubt und die Radnabe zur Abstützung in einem im Getriebegehäuse angeordneten Lager (16) mit einer zapfenförmigen Verlängerung (17a) versehen ist.

5. SchiffsmaschinenanlagenacheinemderAnsprüche 1 bis 4, dadurch gekennzeichnet, daß die Propellerwelle (4) und die Radnabe (17a) mit fluchtenden axialen Bohrungen (38, 39) zur Durchführung des Betätigungsgestänges (37) für einen Verstellpropeller bis zu einer am Getriebsgehäuse (12, 13) befestigten Verstelleinrichtung (40) versehen sind.

6. SchiffsmaschinenanlagenacheinemderAnsprüche 1 bis 5, dadurch gekennzeichnet, daß innerhalb der Großradnabe (17a) ein zylindrischer Hohlraum (42) vorgesehen ist.

7. Schiffsmaschinenanlage nach Anspruch 6, dadurch gekennzeichnet, daß die im Lager (16) abgestützte zapfenförmige Verlängerung (17a) der Radnabe als getrenntes Teilstück mit dem Großrad verschraubt ist und gemeinsam mit dem Zwischenwellenflansch (4a) den zylindrischen Hohlraum (42) der Radnabe axial begrenzt.

8. SchiffsmaschinenanlagenacheinemderAnsprüche 3 bis 7, dadurch gekennzeichnet, daß die zapfenförmige Verlängerung der Radnabe die Druckscheibe (41) des Drucklagers trägt und die Drucksegmente im Getriebsgehäuse (12) gelagert sind.

9. Schiffsmaschinenanlage nach einem derAnsprüche 1 bis 8, dadurch gekennzeichnet, daß der Motor (1) elastisch auf dem Untergestell (30) befestigt ist.

10. Schiffsmaschinenanlage nach einem derAnsprüche 1 bis 9, dadurch gekennzeichnet, daß der Motor in Längsrichtung an jeder Seite durch mehrere elastische Lagerelemente (31) auf dem Untergestell (30) befestigt ist.

11. Schiffsmaschinenanlage nach einem derAnsprüche 1 bis 10, dadurch gekennzeichnet, daß zwischen dem Motorabtriebsflansch (6) und dem Antriebsflansch (7a) der Flanschwelle (7) eine kardanische Kupplung (34) eingesetzt ist.

12. Schiffsmaschinenanlage nach einem derAnsprüche 10 oder 11, dadurch gekennzeichnet, daß die Flanschwelle (7) sowohl in der kardanischen Kupplung (34) als auch einer elastischen Kupplung (10) über ein sphärisch ausgebildetes Lager (35) zur Antriebshohlwelle (8) abgestützt ist.

## Claims

1. A ship's engine system having a diesel motor which drives the propeller shaft (4) by way of a gear unit and runs at medium high speed, characterised in that the subframe (30) of the motor (1) forms a unit with the gear unit housing lower portion (13) and the thrust bearing housing lower portion (18) and the reducing gear unit (5) is arranged on the side of the motor remote from the propeller (2), with the propeller shaft being guided through underneath the motor through the subframe (30) thereof.

2. Aship's engine system according to claim 1, characterised in that the thrust bearing (21, 22) for taking up the propeller thrust is arranged outside the reducing gear unit (5), yet exactly in alignment with the latter.

3. A ship's engine system according to one of the claims 1 or 2, characterised in that the thrust bearing (27, 28, 41) for taking up the propeller thrust is arranged in the gear unit directly next to the greater wheel.

4. A ship's engine system according to one of the claims 1 to 3, characterised in that the greater wheel (17) of the reducing gear unit is screwed together with a flange (4a) of the propeller shaft, and the wheel hub, for the purposes of support in a bearing (16) arranged in the gear unit housing, is provided with a peg-like extension (17a).

5. A ship's engine system according to one of the claims 1 to 4, characterised in that the propeller shaft (4) and the wheel hub (17a) are provided with aligned axial bore holes (38, 39) for the through-guidance of the operating rod mechanism (37) for an adjustable propeller as far as an adjustment device (40) secured to the gear unit housing (12, 13).

6. A ship's engine system according to one of the claims 1 to 5, characterised in that a cylindrical hollow space (42) is provided inside the greater wheel hub (17a).

7. Aship's engine system according to claim 6, characterised in that the peg-like extension (17a) of the wheel hub, which is supported in the bearing (16), is screwed, as a separate partial piece, to- getherwith the greater wheel and jointly with the intermediate shaft flange (4a) axially delimits the cylindrical hollow space (42) of the wheel hub.

8. A ship's engine system according to one of the claims 3 to 7, characterised in that the peg-like extension of the wheel hub supports the thrust washer (41) of the thrust bearing and the thrust segments are mounted in the gear unit housing (12).

9. A ship's engine system according to one of the claims 1 to 8, characterised in that the motor (1) is secured elastically to the subframe (30).

10. A ship's engine system according to one of the claims 1 to 9, characterised in that the motor is secured to the subframe (30) in the longitudinal direction at each point by means of several elastic bearing elements (31).

11. A ship's engine system according to one of the claims 1 to 10, characterised in thata gimbal coupling (34) is inserted between the motor output drive flange (6) and the drive flange (7a) of the flange shaft (7).

12. A ship's engine system according to one of the claims 10 or 11, characterised in that the flange shaft (7) is supported in both the gimbal coupling (34) and an elastic coupling (10) by way of a spherically formed bearing (35) in relation to the drive hollow shaft (8).

## Revendications

1. Installation de machine pour bateaux, comprenant un moteur diesel entraînant l'arbre d'hélice (4) par l'intermédiaire d'un engrenage, à vitesse moyenne, caractérisée en ce que le châssis de base (30) du moteur (1) forme une unité avec le châssis de base du démultiplicateur (13) et le châssis de base du boîtier du palier de plateau ou butée (18), et que le démultiplicateur (5) est disposé au côté du moteur qui est éloigné de l'hélice (2), l'arbre d'hélice passant en dessous du moteur à travers le châssis de base (30) de celui-ci.

2. Installation de machine pour bateau selon la revendication 1, caractérisée en ce que le palier de poussée (21, 22) pour la réception de la poussée d'hélice est disposé à l'extérieur du démultiplicateur (5) mais exactement en alignement avec celui-ci.

3. Installation de machine selon l'une des revendications 1 ou 2, caractérisée en ce que le palier de poussée (27, 28, 41 ) pour la réception de la poussée d'hélice est disposé dans l'engrenage ou la transmission immédiatement à côté de la grande roue.

4. Installation de machine pour bateau selon l'une des revendications 1 à 3, caractérisée en ce que la grande roue (17) du démultiplicateur est vissée à une bride (4a) de l'arbre d'hélice, et le moyeu de roue est pourvu pour son appui dans un palier (16) disposé dans le boîtier d'engrenage, d'un prolongement (17a) en forme de tenon.

5. Installation de machine pour bateau selon l'une des revendications 1 à 4, caractérisée en ce que l'arbre d'hélice (4) et le moyeu de roue (17a) sont pourvus d'alésages axiaux alignés (38, 39) pour le passage de la tringlerie d'actionnement (37) pour une hélice de réglage jusqu'à un dispositif de réglage (40) fixé au boîtier d'engrenage (12, 13).

6. Installation de machine pour bateau selon l'une des revendications 1 à 5, caractérisée en ce qu'une cavité cylindrique (42) est prévue à l'intérieur du moyeu de grande roue (17a).

7. Installation de machine pour bateau selon la revendication 6, caractérisée en ce que le prolongement (17a) en forme de tenon supporté dans le palier (16) du moyeu de roue est vissé comme pièce partielle séparée à la grande roue et délimite axialement, conjointement avec la bride d'arbre intermédiaire (4a) la cavité cylindrique (42) du moyeu de roue.

8. Installation de machine pour bateau selon l'une des revendications 3 à 7, caractérisée en ce que le prolongement en forme de tenon du moyeu de roue porte le disque de poussée (41) du palierde poussée, et en ce que les segments de poussée ou de pression sont logés dans le boîtier d'engrenage (12).

9. Installation de machine pour bateau selon l'une des revendications 1 à 8, caractérisée en ce que le moteur (1) est monté élastique sur le châssis de base (30).

10. Installation de machine pour bateau selon l'une des revendications 1 à 9, caractérisée en ce que le moteur est fixé dans la direction longitudinale à chaque côté sur le châssis de base (30) par plusieurs éléments de support élastiques (31).

11. Installation de machine pour bateau selon l'une des revendications 1 à 10, caractérisée en ce qu'un joint de cardan (34) est disposé entre la bride de sortie de moteur (6) et la bride d'entraînement (7a) de l'arbre de bride (7).

12. Installation de machine pour bateau selon l'une des revendications 10 ou 11, caractérisée en ce que l'arbre de bride (7) est supporté aussi bien dans le joint de cardan (34) que dans un joint élastique (10) par un palier sphérique (35) par rapport à l'arbre creux d'entraînement (8).
